# FASCICULE DE BREVET EUROPEEN

(11) **EP 0 659 140 B1**
(45) Date de publication et mention de la délivrance du brevet: **10.07.1996**
(21) Numéro de dépôt: 93919432.0
(22) Date de dépôt: 08.09.1993
(51) Int. Cl.: B63H 9/10

(54) **SYSTEME POUR L'ENROULEMENT D'UN SPINNAKER**
AUFROLLSYSTEM EINES SPINNAKERS
SYSTEM FOR FURLING A SPINNAKER

(30) Priorité: 09.09.1992 FR 9210888; 22.01.1993 FR 9300762
(43) Date de publication de la demande: 28.06.1995
(73) Titulaire: VERSLYPE, Jean-Marc, F-49100 Angers (FR)
(72) Inventeur: VERSLYPE, Jean-Marc, F-49100 Angers (FR)
(74) Mandataire: Vidon, Patrice
(86) Numéro de dépôt international: FR9300861
(87) Numéro de publication internationale: WO9405544

(56) Documents cités:
- EP-A- 0 412 040
- WO-A-92/07753
- BE-A- 745 683
- DE-A- 2 157 240
- GB-A- 1 504 715
- US-A- 2 107 303
- US-A- 3 310 018
- US-A- 5 080 033

## Description

L'invention concerne le domaine de la voile.

Plus précisément l'invention concerne les gréements des voiliers et en particulier les spinnakers.

Les spinnakers sont bien connus dans le domaine de la voile et utilisés pour accroître la surface de voilure des bateaux afin d'augmenter la vitesse de ceux-ci sous certaines allures. Ils se présentent sous la forme d'une voile triangulaire de grande surface, légère et très creuse. Il existe ainsi plusieurs forme de spinnakers. On connaît notamment les spinnakers radiaux, triradiaux et asymétriques. Les spinnakers radiaux et triradiaux présentent une forme symétrique selon un axe longitudinal alors que les spinnakers asymétriques montrent une forme sans axe longitudinal de symétrie.

Les spinnakers sont généralement fabriqués dans une étoffe synthétique très légère qui leur permet :
- d'être facilement gréer,
- de gonfler facilement au vent,
- d'occuper un volume relativement réduit lorsqu'ils sont rangés.

Leur forme bombée lorsqu'ils sont gonflés leur permet, par ailleurs, de très bien tirer le bateau.

Les spinnakers sont utilisés essentiellement en vent arrière ou en grand largue mais les barreurs expérimentés réussissent aussi à les mettre en oeuvre pour des allures portantes moins favorables.

La manipulation des spinnakers est cependant relativement délicate. En effet, leur grande surface et leur forme les empêchent d'être hissés lorsque le voilier est à l'arrêt. Ils ne peuvent donc être envoyés que pendant la marche.

Par ailleurs, l'importance de leur surface les rend inutilisables par gros temps. Leur grande surface peut en effet se révéler dangereuse en cas de fort coup de vent.

Le spinnaker ne peut donc être utilisé que lorsque les conditions météorologiques le permettent. Dans ce cas, il est hissé à l'avant du voilier en fixant son point de drisse à une drisse de spinnaker ramenée à l'extrémité du mât, en tenant son point d'amure écarté uniquement par la force du vent qui s'y engouffre en fixant celui-ci à un tangon (pouvant également être utilisé pour un génois) fixé sur le mât à l'avant du voilier, et en bordant son extrémité libre par une écoute.

Un des problèmes posé par les spinnakers réside dans leur fragilité. En, effet, constitués dans un matériau léger et relativement fragile par rapport aux autres voiles, ils peuvent facilement se déchirer en cas de fort coup de vent.

Un autre problème inhérents à ce type de voile est constitué par le fait qu'ils peuvent facilement s'enrouler autour de l'étai, en particulier par petit temps au cours d'une manoeuvre ratée ou lorsque le barreur abat un peu trop et dévente le spi avec la grand-voile. Un tel étai est constitué par un câble qui a pour objet de raidir le mât vers l'avant dans un sens essentiellement longitudinal. Ce type de câble, qui peut être tendu grâce à un ridoir, sert aussi de support soit au foc, soit éventuellement à un génois. Ainsi, lorsque le spinnaker se retrouve enroulé autour de cet étai, il est relativement difficile de le libérer. Il faut pour cela agir vite, avant que la toile du spinnaker ne se déchire en ragant contre l'étai, tout en prenant soin de ne pas lofer, et empanner en faisant passer à la main la bôme sur la fausse panne, et en la maintenant dans cette position jusqu'à ce que les tours du spi se défassent tout seuls. Si une telle manoeuvre demeure infructueuse, il est alors nécessaire d'envoyer un équipier à la tête du mât pour décrocher la drisse du spi et descendre le long de l'étai en défaisant les tours au fur et à mesure. Si malgré, une telle opération le spinnaker ne peut être déroulé, il faut alors se résoudre à découper celui-ci au couteau.

Encore un autre problème posé par les spinnakers réside dans le fait qu'ils doivent être affalés dès que les conditions météorologiques changent et qu'il faut, pour ce faire, envoyer un équipier à l'avant du bateau. Une fois le spi affalé, il faut le plier et le ranger dans un sac, quitte à le sortir de nouveau lorsque les conditions s'y prêtent. On comprend donc que la manoeuvre du spinnaker en cas d'équipage réduit ou en solitaire n'est pas aisée.

Afin de résoudre ce problème, on connaît déjà dans l'état de la technique un dispositif se présentant sous la forme d'un tube légèrement évasé en son extrémité inférieure et destiné à être monté coulissant sur le spinnaker de façon à venir le coiffer pour l'étouffer lorsqu'il est abaissé et à le libérer pour qu'il puisse se déployer, lorsqu'il est remonté. Un tel dispositif, dénommé "chaussette de spi", est muni dans sa partie supérieure d'un hâle-haut permettant de remonter la chaussette pour découvrir le spi, et dans sa partie inférieure d'un hâle-bas pour abaisser la chaussette et étouffer le spi. Une telle chaussette présente en son intérieur une estrope en câble à laquelle le spinnaker est fixé, la drisse de spi étant quant à elle solidarisée à l'extrémité supérieure de la chaussette grâce à une poulie accueillant le hâle-haut.

Un tel dispositif présente l'inconvénient de ne pouvoir être manoeuvré depuis le cockpit du voilier et de nécessiter la présence d'un équipier à la proue du voilier pour manoeuvrer le hâle-bas et le hâle-haut, respectivement pour étouffer et déployer le spinnaker.

Un autre inconvénient suscité par les chaussettes de spi résulte du fait qu'elles peuvent éventuellement se bloquer lorsque la chaussette est en position remontée et empêcher l'étouffement du spinnaker.

Encore un autre inconvénient inhérent à de telles chaussettes consiste en leur impossibilité de conférer au spinnaker auquel elles sont fixées une surface variable exposée au vent.

On connaît par ailleurs dans l'état de la technique, des dispositifs destinés à permettre l'enroulement du foc ou du génois et des dispositifs divers autorisant l'enroulement de la grand-voile dans le mât ou dans la bôme.

En absence d'enrouleur, le point de drisse du foc (ou du génois) est fixé à la drisse du même nom. Le guindant du foc, qui présente une ralingue le renforçant est ensuite solidarisé sur toute sa longueur (depuis le point d'amure jusqu'au point de drisse) à l'étai reliant la proue du voilier au mât et le foc est hissé au fur et à mesure que l'on fixe le foc sur l'étai. Une fois, le foc complètement hissé, la drisse de foc est frappée en pied de mât et l'écoute de foc bordée en fonction de la force et de la direction du vent.

La présence d'un enrouleur, permet de ne pas avoir à affaler le foc lorsque l'on ne désire plus utiliser celui-ci, en l'enroulant autour de l'étai. D'une façon classique, un tel enrouleur se présente sous la forme d'un tube destiné à être positionné en rotation autour de cet étai et possédant une longueur sensiblement égale à la hauteur du foc et muni d'une ou plusieurs gorges longitudinales dans lesquelles la ralingue du foc peut être glissée, ou d'autres types d'organe d'accrochage du foc. Un tel enrouleur comprend par ailleurs un tambour d'enroulement d'un bout commandant l'enroulement du foc autour du tube disposé autour de l'étai. La mise en oeuvre d'un tel enrouleur est la suivante. Lors de la mise en place du foc sur l'enrouleur, la drisse de foc est ramenée du mât de façon à être fixée au point de drisse du foc. Le guindant de celui-ci est ensuite introduit dans la ou les gorges du tube de l'enrouleur et le foc est hissé. Une fois le foc en position, la drisse de foc est frappée eu pied du mât et le foc est erroulé autour du tube de l'enrouleur. Lorsque l'on désire envoyer le foc, il suffit de border l'écoute de foc, ce qui provoque le déroulement de la voile et l'enroulement du bout autour du tambour de l'enrouleur. Lorsque l'on souhaite diminuer la surface au vent du foc ou procéder à l'enroulement complet de celui-ci, le bout solidarisé au tambour doit être tiré après avoir choquer l'écoute de foc.

De tels dispositifs enrouleurs, qui peuvent également être utilisés pour enrouler un génois, évitent d'avoir à affaler ce type de voile et permettent de les envoyer très rapidement. Toutefois, ils ne peuvent être utilisés que pour les voiles dont tout un côté, le guindant, est fixé à l'étai.

Il existe également dans l'état de la technique des dispositifs enrouleurs destinés à être fixés au mât des voiliers et à permettre l'enroulement de la grand-voile. Ces enrouleurs présentent un profil venant s'adapter sur le mât et à l'intérieur duquel est disposé un tube d'erroulement manoeuvré par un bout sortant en pied de mât. De tels dispositifs comprennent par ailleurs une glissière s'adaptant sur la bôme et sur laquelle coulisse une poulie destinée à être solidarisée au point d'écoute de la grand-voile. Lors de la mise en oeuvre d'un tel dispositif enrouleur, la grand-voile peut être enroulée à l'intérieur du profil fixé sur le mât en agissant sur le bout sortant en pied de mât. Lorsque l'on désire envoyer la grand-voile, il suffit de border de faire coulisser la grand-voile sur la glissière de la bôme.

Tous ces enrouleurs peuvent être motorisés. Il existe également des dispositifs enrouleurs permettant l'enroulement de la grand-voile sur la bôme.

Les enrouleurs de grand-voile peuvent être rapportés ou faire partie intégrante du mât ou de la bôme.

A l'image de l'enrouleur de foc et/ou de génois, les enrouleurs de grand-voile ne peuvent être utilisés que pour des voiles (grand-voile, voile tempête) dont le guindant est solidarisé sur essentiellement toute sa hauteur au tube d'enroulement.

Un objectif de l'invention est de fournir un système permettant l'erroulement d'un spinnaker.

Un autre objectif de l'invention, est de présenter un tel système permettant la mise en place du spinnaker sur un tangon, depuis le cockpit du voilier.

Encore un objectif de l'invention est de proposer un tel système permettant de libérer le pont avant du bateau, c'est-à-dire de ne pas l'encombrer avec le tangon ou le spinnaker replié.

Enfin un autre objectif de l'invention est de fournir un tel système autorisant le déploiement partiel du spinnaker, suivant la force du vent.

Ces différents objectifs ainsi que d'autres qui apparaîtront par la suite sont atteints, grâce à l'invention, qui concerne un dispositif de manoeuvre d'un spinnaker,
caractérisé en ce que le spinnaker est muni d'un oeillet situé sensiblement en un point de la ligne médiane du spi,
et en ce que ledit dispositif de manoeuvre comprend :
- d'une part un élément d'enroulement comprenant une âme d'enroulement s'étendant sur au moins une partie de la hauteur du spinnaker, du côté de la face interne concave dudit spinnaker ; et,
   d'autre part une écoute, solidarisable en un point de fixation dudit spi, et traversant ledit oeillet en direction d'un point de renvoi situé sur ledit élément d'enroulement.

Selon un mode de réalisation préférentiel de l'invention, ledit oeillet est localisé à proximité de la partie médiane de la base dudit spinnaker, et est percé dans une zone renforcée dudit spinnaker.

Avantageusement, ledit point de renvoi de ladite écoute de plaquage est constitué par une manille ou équivalent.

Pour limiter la course de déplacement de l'écoute de plaquage par rapport au spi, et pour permettre l'entraînement du spi lors d'une traction sur ladite écoute de plaquage, cette dernière est munie d'au moins un noeud de blocage destiné à venir en butée, au cours de la manoeuvre, contre la face interne ou la face externe dudit oeillet.

Selon une variante avantageuse, ladite écoute de plaquage se prolonge, du côté de la face externe convexe du spinnaker, en direction de la partie supérieure du spinnaker de façon à forcer le plaquage dudit spinnaker déployé en direction de ladite âme d'enroulement lorsqu'une traction est exercée sur ladite écoute de plaquage. Dans ce cas, ladite écoute de plaquage est préférentiellement fixée sensiblement au niveau du point de drisse dudit spinnaker. En outre, avantageusement, ladite écoute de plaquage est guidée le long de la face externe convexe dudit spinnaker par des passants rapportés sur ledit spinnaker. Dans ce cas, lesdits passants s'étendent préférentiellement sensiblement le long de la ligne médiane dudit spinnaker.

Afin de faciliter les opérations d'envoi et de repli du spi, l'extrémité de manoeuvre de l'écoute de plaquage est avantageusement frappée dans un taquet. Préférentiellement, ledit taquet coopère avec un taquet jumeau destiné à frapper une écoute de commande de la rotation de ladite âme d'enroulement.

Egalement afin de faciliter l'opération de repli du spi, ladite écoute de plaquage se prolonge dans la partie inférieure du spinnaker alternativement du côté de la face interne concave et de la face externe convexe du spinnaker puis remonte au niveau de l'oeillet le plus haut de façon à provoquer le repli en accordéon de ladite partie inférieure du spinnaker lorsque l'écoute de plaquage est bordée.

La présente invention a également pour objet de fournir des moyens permettant une manoeuvre facilitée de l'écoute de plaquage précédemment décrite et permettant d'éviter toute interférence entre une telle écoute de plaquage et l'écoute permettant d'actionner l'élément d'enroulement.

Ledit élément d'enroulement est donc préférentiellement équipé d'une pièce essentiellement cylindrique destinée à être positionnée autour de ladite âme d'enroulement de façon solidaire à celle-ci et à venir en butée sur le flasque supérieur du tambour d'enroulement dudit élément d'enroulement, ladite pièce étant pourvue d'au moins une poulie montée essentiellement radialement par rapport à l'axe longitudinal de ladite pièce et constituant ledit point de renvoi de ladite écoute de plaquage.

Préférentiellement ladite poulie est prévue dans la partie supérieure de ladite pièce essentiellement cylindrique.

Egalement préférentiellement ladite poulie affleure à la surface de ladite pièce, de façon à dépasser légèrement de celle-ci.

Avantageusement, le dispositif comprend deux poulies positionnées dans un même plan vertical, ladite écoute de plaquage arrivant entre les deux poulies.

Dans un tel cas de figure, la poulie supérieure dépasse préférentiellement davantage de ladite pièce cylindrique que la poulie inférieure.

Selon un aspect de l'invention ladite pièce essentiellement cylindrique peut être intégrée audit élément d'enroulement.

Selon un autre aspect de l'invention, cette pièce peut être constituée d'au moins deux éléments complémentaires pouvant être adaptés autour de l'âme d'enroulement, notamment après le positionnement de l'élément d'enroulement autour de la drisse de spinnaker.

Préférentiellement, ladite pièce est munie dans sa partie inférieure de moyens d'ancrage au tambour de l'élément d'enroulement.

Le dit élément d'enroulement pourra également comprendre un enrouleur classique à double-tambour, le tambour supérieur étant destiné à l'enroulement de ladite écoute de plaquage et le tambour inférieur étant destiné à l'enroulement de l'écoute d'enroulement.

Selon l'invention on pourra alors prévoir dans un tel cas une cage autour des tambours facilitant le guidage de l'écoute de plaquage et de l'écoute d'enroulement.

Le flasque supérieur pourra également inclure, au niveau de l'orifice d'entrée du tambour supérieur un élément facilitant le glissement de l'écoute et évitant l'usure de celle-ci par frottement sur le bord dudit orifice, tel qu'une poulie.

L'invention ainsi que les multiples avantages qu'elle présente seront plus facilement compris grâce aux exemples non limitatifs de réalisation qui vont suivre en référence aux dessins dans lesquels :
- La figure 1 représente un système perfectionné pour la manoeuvre à distance d'un spinnaker;
- la figure 2 représente un système similaire à celui de la figure 1 mais incluant des moyens de repli en accordéon de la partie inférieure du spinnaker ;
- la figure 3 représente un système similaire à celui de la figure 1 incluant une pièce d'enroulement conforme à l'invention ;
- la figure 4 représente une vue en coupe longitudinale d'un mode de réalisation de la pièce d'enroulement ;
- la figure 5 représente une vue en coupe transversale des éléments complémentaires constituant la pièce d'enroulement représentée à la figure 4 ;
- la figure 6 représente un double-tambour d'enroulement modifié conformément à la présente invention ;
- la figure 7 représente une vue de détail de la figure 6 représentant la poulie vue de haut et ses moyens de fixation.

Comme on peut le voir à la figure 1 un système perfectionné pour la manoeuvre à distance du spinnaker est représenté selon lequel, le spi 1, montré en position déployée, est tendu dans sa partie supérieure par une drisse 50 reliée à un émerillon 51 passant dans un point de drisse 40.

Le spi 1 est en outre muni d'un oeillet 30 situé le long de la ligne médiane 31 du spi, préférentiellement au niveau de la base dudit spi. L'oeillet 30 est placé au centre d'une zone renforcée dudit spi, par exemple au moyen de pièces de tissu de renfort cousues et/ou collées sur le spi.

Le voilier est en outre muni d'un élément d'enroulement 32 comprenant un tambour d'enroulement 52 (ou tant autre système de canalisation de cet enroulement) entraînant en rotation l'âme d'enroulement 33 s'étendant sur au moins une partie de la hauteur du spinnaker 1. L'âme d'enroulement est par exemple un tube d'enrouleur ou un câble d'emmagasineur, ou encore un cordage quelconque, ou tout autre dispositif permettant l'enroulement du spinnaker.

Avantageusement, ladite âme d'enroulement 33 est d'un diamètre suffisamment important pour limiter le nombre de tours qu'il est nécessaire de faire subir au moyen d'enroulement pour replier complètement le spi.

Le tambour 52 du moyen d'enroulement accueille une écoute d'enroulement 45 frappée dans un taquet 44. Le tambour d'enroulement comporte avantageusement un moyen de rappel assurant une rotation automatique de l'âme d'enroulement dans l'un des sens de rotation lorsque l'écoute 45 est libérée.

Le dispositif de manoeuvre du spinnaker selon l'invention comprend une écoute de plaquage 36 qui traverse l'oeillet 30, circule à travers un point de renvoi 37 solidaire du moyen d'enroulement 32, et est frappée dans un taquet 43. Cette écoute 36 sert de lien souple assurant le plaquage de l'oeillet 30 contre le moyen d'enroulement 32 lors d'une traction de l'écoute 36, puis la mise en rotation du spi autour de l'âme 33.

Selon l'invention, cette opération d'enroulement peut être exécutée selon au moins deux modalités.

Selon une première modalité, l'écoute de plaquage 36 est munie d'un noeud (non représenté) situé en regard de la face externe de l'oeillet 30 située du côté de la face externe convexe du spi 1. De ce fait, lorsque l'équipier du voilier exerce une traction sur l'écoute de plaquage 36, le noeud exerce une pression sur la face externe de l'oeillet 30 qui est entrainé en direction du moyen d'enroulement 32 et vient finalement se plaquer contre la manille 37. A ce moment, l'extrémité de manoeuvre 42 de l'écoute de plaquage 36 peut être frappée dans le taquet 43, puis l'équipier peut manoeuvrer l'écoute d'enroulement 35 pour permettre l'enroulement de l'élément d'enroulement 32.

La manille 37 est avantageusement solidaire du moyen d'enroulement 32. Dans ce cas, il est alors nécessaire de laisser progressivement filer l'écoute de plaquage 36 au fur et à mesure de l'enroulement du moyen d'enroulement 32, de façon à permettre les rotations de l'écoute 36 au-dessus du tambour 52. Avantageusement, on prévoira un flasque spécifique 53 guidant l'enroulement de l'écoute de plaquage 36 autour du moyen d'enroulement 32, de façon à éviter des interférences entre les deux écoutes 36, 45, ou d'autres éléments de l'acastillage.

Selon une seconde modalité, ladite écoute de plaquage 36 se prolonge du côté de la face externe convexe 35 du spi en direction de la partie supérieure du spi et du point de drisse 40 où elle est arrimée. De façon à guider ce mouvement, l'écoute de plaquage 36 circule avantageusement à travers des passants 41 répartis le long de la ligne médiane 31 du spi, ou dans un fourreau ou tout autre moyen de guidage.

Selon cette seconde modalité, une traction sur l'écoute de plaquage 36 a alors pour effet plaquer progressivement toute la hauteur du spinnaker le long de l'âme d'enroulement 33. Ce mode de réalisation facilité l'opération de repli en cas de grand vent.

On notera que cette seconde modalité de réalisation de l'invention présente l'avantage d'exercer l'action de plaquage du spi sur l'âme d'enroulement 33 par un effort de pression, et non pas par un effort de traction comme dans les modes de réalisation de la demande de brevet antérieure 92 10888 précitée. Il en résulte une diminution des contraintes supportées par les parties correspondantes du spinnaker, qui peut ainsi être réalisé dans un matériau moins résistant et plus léger, avec une durée de vie accrue.

Avantageusement, on peut également munir l'écoute de plaquage 36 d'un noeud 39 situé sur la face interne de l'oeillet 30, du côté de la face concave interne 34 du spi 1. Ce noeud 39 limite la course de déplacement de l'écoute 36, en évitant sa fuite à travers l'oeillet 30.

Avantageusement, les taquets 43 et 44 comportent un mécanisme assurant la libération de l'écoute de plaquage 36 au fur et à mesure de la manoeuvre de l'écoute d'enroulement 45.

On notera par ailleurs que le spi 1 est préférentiellement solidarisé sur l'âme d'enroulement 33 au niveau du point de drisse 40, de façon à pouvoir à être entraîné en rotation simultanément à sa base et à son sommet lors de l'opération de repli.

En référence à la figure 2, un autre mode de réalisation est représenté dans lequel l'écoute de plaquage 36 se prolonge dans la partie inférieure du spinnaker, alternativement du côté de la face interne concave et de la face externe convexe du spinnaker en passant par des oeillets 30a, 30b, 30c puis remonte vers un oeillet 30d situé à proximité de l'oeillet 30. On notera qu'il pourra être prévu des oeillets supplémentaires au niveau de l'oeillet 30 pour adapter les chemins de passage de l'écoute. En bordant l'écoute 36, il est ainsi possible de plier en accordéon la partie inférieure du spinnaker. Une telle possibilité se révèle particulièrement intéressante lorsque l'on souhaite utiliser un spinnaker présentant une surface supérieure à la surface maximale théorique définie en hauteur par la hauteur de l'âme d'enroulement 33. On notera qu'à l'image de l'oeillet 30, les oeillets 30a, b, c, pourront également être renforcés.

Selon encore un autre mode de réalisation de l'invention montré à la figure 3, le voilier est en outre muni d'un élément d'enroulement 32 incluant une pièce essentiellement cylindrique 60 positionnée autour de l'âme d'enroulement 33, de façon solidaire à celle-ci, et venant en butée sur le flasque supérieur du tambour d'enroulement 52 de l'élément d'enroulement 32. Cette pièce est pourvue de deux poulies 64, 63 montées essentiellement radialement par rapport à l'axe longitudinal dans la partie supérieure de ladite pièce 60 qui facilitent l'enroulement de l'écoute de plaquage. Les poulies 64 et 63 constituent le point de renvoi de ladite écoute de plaquage 36 qui passe entre celles-ci et permettent d'éviter que l'écoute de plaquage ne vienne se coincer entre la pièce 60 et le tambour 52.

La poulie supérieure 64 affleure de façon légèrement plus importante à la surface de la pièce 60 que la poulie inférieure 63, de façon à bien écarter l'écoute de plaquage 36 de cette pièce au niveau de son arrivée entre les deux poulies.

L'écoute 36 provenant du spi arrive entre les deux poulies et passe derrière la poulie inférieure 63 avant de pouvoir s'enrouler autour de la partie inférieure de la pièce 60 lors de l'actionnement de l'élément d'enroulement 32.

Selon les figure 4 et 5, la pièce 60 est constituée de deux éléments complémentaires 66 et 67 destinées à être assemblées autour de l'âme 33 de l'élément d'enroulement afin de coincer celle-ci et d'en être solidaire. A cette fin, les éléments 66, 67 présentant des surfaces internes d'appui 69 et 70 de l'âme 33 de l'élément d'enroulement 32 qui sont avantageusement recouvertes d'un matériau tel que de la mousse, pour accueillir l'âme. Afin d'assembler les deux éléments complémentaires 66,67, des butées 71 destinées à coopérer entre elles grâce à des moyens de fixation sont prévues.

Par ailleurs, des moyens d'arrimage 65 au flasque supérieur du tambour 52 de l'élément d'enroulement 32 sont prévus. Ces moyens sont constitués par un pontet dans lequel peut être fixé un manillon coopérant également avec ce flasque et permettent d'éviter que la pièce 60 ne glisse le long de l'âme 33 et remonte le long de celle-ci.

On notera que les éléments complémentaires 66 et 67 pourront être concus de façon à ce que la pièce 60 soit fermée dans sa partie supérieure lorsqu'elle coopère avec l'âme 33.
Comme on peut le voir sur la figure 6, on pourra également utiliser, en tant que pièce d'enroulement, un double-tambour, modifié selon l'invention :
- par une cage 80 fixée autour des tambours de l'enrouleur et facilitant le guidage de l'écoute de plaquage 36 ; et
- par une poulie 81 fixé au niveau de l'orifice d'entreé 82 du flasque supérieur et facilitant le glissement de l'écoute de plaquage et évitant l'usure de celle-ci par frottement sur le bord dudit orifice.

En référence à la figure 7, la poulie 81 est positionnée de façon telle que son axe de rotation 83 soit perpendiculaire au rayon du flasque supérieur du double-tambour. Cet axe est solidarisé à chacune de ses extrémités par une plaquette supérieure 84 et une plaquette inférieure (seules les plaquettes supérieures 84 sont visibles sur la figure 13), fixées respectivement sur la surface supérieure et sur la surface inférieure du flasque supérieur.

Il ne s'agit là que d'un mode de fixation particulier, d'autres modes de fixation pouvant être utilisés sans sortir du cadre de l'invention.

Les modes de réalisation de l'invention ici décrits n'ont pas pour objet de réduire la portée de celle-ci et pourront faire l'objet de modifications sans sortir du cadre de l'invention, dans la limite des caractéristiques définies dans les revendications.

## Revendications

1. Dispositif de manoeuvre d'un spinnaker,
caractérisé en ce que le spinnaker (1) est muni d'un oeillet (30) situé sensiblement en un point de la ligne médiane (31) du spi (1),
et en ce que ledit dispositif de manoeuvre comprend :
- d'une part un élément d'enroulement (32) comprenant une âme d'enroulement (33) s'étendant sur au moins une partie de la hauteur du spinnaker (1), du côté de la face interne concave (34) dudit spinnaker ; et,
d'autre part une écoute (36) de plaquage, solidarisable en un point de fixation dudit spi (1), et traversant ledit oeillet (30) en direction d'un point de renvoi (37) situé sur ledit élément d'enroulement (32).

2. Dispositif selon la revendication 1 caractérisé en ce que ledit oeillet (30) est localisé à proximité de la partie médiane de la base dudit spinnaker (1).

3. Dispositif selon la revendication l'une quelconque des revendications 1 et 2 caractérisé en ce que ledit oeillet (30) est percé dans une zone renforcée (38) dudit spinnaker (1).

4. Dispositif de manoeuvre selon l'une quelconque des revendications 1 à 3 caractérisé en ce que ledit point de renvoi (37) de ladite écoute de plaquage est constitué par une manille ou équivalent.

5. Dispositif selon l'une quelconque des revendications 1 à 4 caractérisé en ce que ladite écoute de plaquage (36) est munie d'au moins un noeud de blocage (38) destiné à venir en butée, au cours de la manoeuvre, contre la face interne ou la face externe dudit oeillet (30).

6. Dispositif selon l'une quelconque des revendications 1 à 5 caractérisé en ce que ladite écoute de plaquage (36) se prolonge, du côté de la face externe (35) convexe du spinnaker (1), en direction de la partie supérieure du spinnaker (1) de façon à forcer le plaquage dudit spinnaker (1) déployé en direction de ladite âme d'enroulement (33) lorsqu'une traction est exercée sur ladite écoute de plaquage (36).

7. Dispositif selon la revendication 6 caractérisé en ce que ladite écoute de plaquage (36) est fixée sensiblement au niveau du point de drisse (40) dudit spinnaker (1).

8. Dispositif selon l'une quelconque des revendications 6 et 7 caractérisé en ce que ladite écoute de plaquage est guidée le long de la face externe convexe (35) dudit spinnaker par des passants (41) rapportés sur ledit spinnaker (1).

9. Dispositif selon la revendication 8 caractérisé en ce que lesdits passants (41) s'étendent sensiblement le long de la ligne médiane dudit spinnaker.

10. Dispositif selon l'une quelconque des revendications 1 à 9 caractérisé en ce que l'extrémité de manoeuvre (42) de l'écoute de plaquage (36) est frappée dans un taquet (43).

11. Dispositif selon la revendication 10 caractérisé en ce que ledit taquet (43) coopère avec un taquet jumeau (44) destiné à frapper une écoute (45) de commande de la rotation de ladite âme d'enroulement (33).

12. Dispositif selon l'une quelconque des revendications 1 à 11 caractérisé en ce que ladite écoute de plaquage (36) se prolonge dans la partie inférieure du spinnaker (1) alternativement du côté de la face interne concave (34) et de la face externe convexe (35) du spinnaker (1) et remonte au niveau dudit oeillet (30), de façon à provoquer le repli en accordéon de ladite partie inférieure du spinnaker (1) lorsque l'écoute de plaquage (36) est bordée.

13. Dispositif selon l'une des revendications 1 à 12 caractérisé en ce que ledit élément d'enroulement (32) est équipé d'une pièce essentiellement cylindrique (60) destinée à être positionnée autour de ladite âme d'enroulement (33) de façon solidaire à celle-ci et à venir en butée sur le flasque supérieur du tambour d'enroulement (52) dudit élément d'enroulement (32), ladite pièce étant pourvue d'au moins une poulie (63) montée essentiellement radialement par rapport à l'axe longitudinal de ladite pièce (60) et constituant ledit point de renvoi de ladite écoute de plaquage (36).

14. Dispositif selon la revendication 13 caractérisé en ce que ladite poulie (63) est prévue dans la partie supérieure de ladite pièce essentiellement cylindrique (60).

15. Dispositif selon l'une des revendications 13 ou 14 caractérisé en ce que ladite poulie (60) affleure à la surface de ladite pièce (60), de façon à dépasser légèrement de celle-ci.

16. Dispositif selon l'une des revendications 13 à 15 caractérisé en ce qu'il comprend deux poulies (63,64) positionnées dans un même plan vertical, ladite écoute de plaquage (36) arrivant entre les deux poulies.

17. Dispositif selon la revendication 16 caractérisé en ce que la poulie supérieure (64) dépasse préférentiellement davantage de ladite pièce cylindrique (60) que la poulie inférieure (63).

18. Dispositif selon l'une des revendications 13 à 17 caractérisé en ce que ladite pièce essentiellement cylindrique (60) est munie de moyens d'ancrage (65) au tambour (52) de l'élément d'enroulement (32).

19. Dispositif selon l'une des revendications 13 à 18 caractérisé en ce que ladite pièce essentiellement cylindrique (60) est intégrée audit élément d'enroulement (32).

20. Dispositif selon l'une des revendications 13 à 19 caractérisé en ce que ladite pièce essentiellement cylindrique (60) est constituée d'au moins deux éléments complémentaires (66,67) pouvant être adaptés autour de l'âme d'enroulement (33).

21. Dispositif selon l'une des revendications 1 à 12 caractérisé en ce que ledit élément d'enroulement comprend un double-tambour dont les tambours sont munis d'une cage (80) facilitant l'enroulement de l'écoute de plaquage.

22. Dispositif selon la revendication 21 caractérisé en ce que l'orifice d'entrée 82 du flasque supérieur est muni d'un élément 81 facilitant le glissement de l'écoute de plaquage 36.

23. Dispositif selon la revendication 22 caractérisé en ce que ledit élément est une poulie.

## Claims

1. Device for handling a spinnaker,
characterized in that the spinnaker (1) is provided with a becket (30) located substantially at a point on the median line (31) of the spinnaker (1),
and in that said handling device comprises:
- on the one hand, a furling element (32) comprising a furling core (33) extending over at least part of the height of the spinnaker (1), on the same side as the concave inner face (34) of said spinnaker; and,
- on the other hand, a flattening sheet (36) that can be secured at a point of attachment of said spinnaker (1) and that passes through said becket (30) towards a passing-on point (37) located on said furling element (32).

2. Device according to claim 1, characterized in that said becket (30) is located in the proximity of the median part of the base of said spinnaker (1).

3. Device according to any one of claims 1 and 2, characterized in that the perforation for said becket (30) is made in a reinforced region (38) of said spinnaker (1).

4. Handling device according to any one of claims 1 to 3, characterized in that said passing-on point (37) for said flattening sheet is constituted by a shackle or equivalent device.

5. Device according to any one claims 1 to 4, characterized in that said flattening sheet (36) is provided with at least one locking knot (38) intended to abut, during handling, against the inner face or the outer face of said becket (30).

6. Device according to any one of claims 1 to 5, characterized in that said flattening sheet (36) is extended, on the same side as the convex outer face (35) of the spinnaker (1), towards the upper part of the spinnaker (1) so as to force the flattening of said unfurled spinnaker (1) towards said furling core (33) when a tensile force is exerted on said flattening sheet (36).

7. Device according to claim 6, characterized in that said flattening sheet (36) is fixed substantially at the level of the halyard point (40) of said spinnaker (1).

8. Device according to any one of claims 6 and 7,
characterized in that said flattening sheet is guided along the convex outer face (35) of said spinnaker by guide loops (41) attached to said spinnaker (1).

9. Device according to claim 8, characterized in that said guide loops (41) extend substantially along the median line of said spinnaker.

10. Device according to any one of claims 1 to 9,
characterized in that the handling end (42) of the flattening sheet (36) is frapped in a cleat (43).

11. Device according to claim 10, characterized in that said cleat (43) works in conjunction with a twin cleat (44) intended to frap a sheet (45) for controlling the rotation of said furling core (33).

12. Device according to any one of claims 1 to 11,
characterized in that said flattening sheet (36) extends into the lower part of the spinnaker (1), on the same sides as the inner concave face (34) and outer convex face (35) of the spinnaker (1) alternately, and comes up again to the level of said becket (30), in such a way as to cause the concertina-like folding-up of said lower part of the spinnaker (1) when the flattening sheet (36) is tautened.

13. Device according to one of claims 1 to 12, characterized in that said furling element (32) is equipped with an essentially cylindrical part (60) intended to be positioned around said furling core (33) in such a way as to be integral with it and to abut against the upper flange of the winding drum (52) of said furling element (32), said part being provided with at least one pulley (63) mounted essentially radially with respect to the longitudinal axis of said part (60) and constituting said passing-on point for said flattening sheet (36).

14. Device according to claim 13, characterized in that said pulley (63) is provided in the upper part of said essentially cylindrical part (60).

15. Device according to one of claims 13 or 14, characterized in that said pulley (63) is flush with the surface of said part (60) in such a way as to pass slightly beyond it.

16. Device according to one of claims 13 to 15, characterized in that it comprises two pulleys (63, 64) positioned in one and the same vertical plane, said flattening sheet (36) arriving between the two pulleys.

17. Device according to claim 16, characterized in that the upper pulley (64) preferably passes further beyond said cylindrical part (60) than the lower pulley (63) does.

18. Device according to one of claims 13 to 17, characterized in that said essentially cylindrical part (60) is provided with means (65) for anchoring the furling element (32) to the drum (52).

19. Device according to one of claims 13 to 18, characterized in that said essentially cylindrical part (60) is integrated into said furling element (32).

20. Device according to one of claims 13 to 19, characterized in that said essentially cylindrical part (60) is constituted by at least two complementary elements (66, 67) that can be fitted around the furling core (33).

21. Device according to one of claims 1 to 12, characterized in that said furling element comprises a dual drum, the drums of which are provided with a cage (80) facilitating the winding of the fastening sheet.

22. Device according to claim 21, characterized in that the entry hole (82) in the upper flange is provided with an element (81) that facilitates the sliding of the flattening sheet (36).

23. Device according to claim 22, characterized in that said element is a pulley.

## Patentansprüche

1. Vorrichtung zum Betätigen eines Spinnakers,
dadurch gekennzeichnet, daß der Spinnaker (1) mit einem Ösenloch (30) versehen ist, das sich in etwa auf einem Punkt der Mittellinie (31) des Spinnakers (1) befindet, sowie dadurch, daß die Betätigungsvorrichtung folgendes umfaßt:
- eine Aufrollvorrichtung (32), die eine Aufrollspiere (33) umfaßt, welche sich mindestens über einen Teil der Höhe des Spinnakers (1) auf seiner inneren konkaven Seite (34) erstreckt und
- eine Schot (36), die mit einem Befestigungspunkt des Spinnakers (1) verbunden werden kann und durch das Ösenloch (3) in Richtung eines Umlenkpunktes (37) geführt wird, der sich auf der Aufrollvorrichtung (32) befindet.

2. Vorrichtung gemäß Anspruch 1,
dadurch gekennzeichnet, daß sich das Ösenloch (30) in der Nähe des unteren Mittelpunktes des Spinnakers (1) befindet.

3. Vorrichtung gemäß einem der Ansprüche 1 oder 2,
dadurch gekennzeichnet, daß das Ösenloch (30) in einem verstärkten Abschnitt (38) des Spinnakers (1) angebracht ist.

4. Takelvorrichtung gemäß einem der Ansprüche 1 bis 3,
dadurch gekennzeichnet, daß der Umlenkpunkt (37) der Schot aus einem Schäkel oder einem ähnlichen Teil besteht.

5. Vorrichtung gemäß einem der Ansprüche 1 bis 4,
dadurch gekennzeichnet, daß die Schot (36) mindestens einen Stoppknoten (38) aufweist, der während der Ausführung des Segelmanövers gegen die innere oder die äußere Seite des Ösenlochs (30) stößt.

6. Vorrichtung gemäß einem der Ansprüche 1 bis 5,
dadurch gekennzeichnet, daß die Schot (36) auf der äußeren konvexen Seite (35) des Spinnakers (1) in Richtung auf den oberen Teil des Spinnakers (1) verlängert ist, um das Anliegen des entfalteten Spinnakers (1) an der Aufrollspiere (33) zu erzwingen, wenn eine Zugkraft auf die Schot (36) ausgeübt wird.

7. Vorrichtung gemäß Anspruch 6,
dadurch gekennzeichnet, daß die Schot (36) in etwa auf der Höhe des Fallanlenkpunktes (40) des Spinnakers (1) befestigt ist.

8. Vorrichtung gemäß einem der Ansprüche 6 oder 7,
dadurch gekennzeichnet, daß die Schot über die äußere konvexe Seite (35) des Spinnakers (1) mittels Führungsschlaufen (41) geführt wird, die an dem Spinnaker (1) angebracht sind.

9. Vorrichtung gemäß Anspruch 8,
dadurch gekennzeichnet, daß die Führungsschlaufen (41) in etwa auf der Mittellinie des Spinnakers angebracht sind.

10. Vorrichtung gemäß einem der Ansprüche 1 bis 9,
dadurch gekennzeichnet, daß das Ende (42) der Schot (36) an einer Klampe (43) befestigt ist.

11. Vorrichtung gemäß Anspruch 10,
dadurch gekennzeichnet, daß die Klampe (43) mit einer Zwillingsklampe (44) zusammenwirkt, die eine Schot (45) festhält, mit der die Drehung der Aufrollspiere (33) gesteuert wird.

12. Vorrichtung gemäß einem der Ansprüche 1 bis 11,
dadurch gekennzeichnet, daß sich die Schot (36) am unteren Teil des Spinnakers (1) abwechselnd über die innere konkave Seite (34) und über die äußere konvexe Seite (35) des Spinnakers (1) bis zum Ösenloch (30) schlängelt, so daß der untere Teil des Spinnakers (1) beim Festziehen der Schot (36) in Falten gelegt wird.

13. Vorrichtung gemäß einem der Ansprüche 1 bis 12,
dadurch gekennzeichnet, daß die Aufrollvorrichtung (32) mit einem hauptsächlich zylindrischen Teil (60) ausgerüstet ist, der um die Aufrollspiere (33) gelegt wird und diese eng umfaßt, wobei es gegen den oberen Rand der Seiltrommel (52) der Aufrollvorrichtung (32) stößt und wobei das Teil über mindestens eine Seilrolle (63) verfügt, die im wesentlichen radial zur Längsachse des Teils (60) angebracht ist und den Umlenkpunkt der Schot (36) darstellt.

14. Vorrichtung gemäß Anspruch 13,
dadurch gekennzeichnet, daß die Seilrolle (63) sich im oberen Bereich des zylindrischen Teils (60) befindet.

15. Vorrichtung gemäß einem der Ansprüche 13 oder 14,
dadurch gekennzeichnet, daß die Seilrolle (63) ein wenig aus der Oberfläche des Teils (60) herausragt.

16. Vorrichtung gemäß einem der Ansprüche 13 bis 15,
dadurch gekennzeichnet, daß sie über zwei Seilrollen (63, 64) verfügt, die sich in derselben vertikalen Ebene befinden, wobei die Schot (36) zwischen den zwei Seilrollen verläuft.

17. Vorrichtung gemäß Anspruch 16,
dadurch gekennzeichnet, daß die obere Seilrolle (64) bevorzugt stärker aus dem zylindrischen Teil (60) als die untere Seilrolle (63) ragt.

18. Vorrichtung gemäß einem der Ansprüche 13 bis 17,
dadurch gekennzeichnet, daß das zylindrische Teil (60) über Mittel (65) zum Befestigen der Aufrollvorrichtung (32) an der Seiltrommel (52) verfügt.

19. Vorrichtung gemäß einem der Ansprüche 13 bis 18,
dadurch gekennzeichnet, daß das zylindrische Teil (60) Bestandteil der Aufrollvorrichtung (32) ist.

20. Vorrichtung gemäß einem der Ansprüche 13 bis 19,
dadurch gekennzeichnet, daß das zylindrische Teil (60) aus mindestens zwei sich ergänzenden Elementen (66, 67) zusammengesetzt ist, die um die Aufrollspiere (33) angebracht werden können.

21. Vorrichtung gemäß einem der Ansprüche 1 bis 12,
dadurch gekennzeichnet, daß die Aufrollvorrichtung über eine doppelte Seiltrommel verfügt, deren zwei Trommeln sich in einem Käfig (80) befinden, der das Aufrollen der Schot begünstigt.

22. Vorrichtung gemäß Anspruch 21,
dadurch gekennzeichnet, daß die Eingangsöffnung des oberen Trommelrandes über ein Element (81) verfügt, welches das Laufen der Schot (36) begünstigt.

23. Vorrichtung gemäß Anspruch 22,
dadurch gekennzeichnet, daß es sich bei diesem Element um eine Seilrolle handelt.
